# EUROPÄISCHE PATENTSCHRIFT

(11) **EP 0 370 957 B1**
(45) Veröffentlichungstag und Bekanntmachung des Hinweises auf die Patenterteilung: **30.09.1992**
(21) Anmeldenummer: 89810891.5
(22) Anmeldetag: 21.11.1989
(51) Int. Cl.: B65D 33/30

(54) **Kunststoffbeutel zur Aufnahme einer Flüssigkeit oder eines pulverförmigen Materials**
Plastic bag for receiving a liquid or a powdery product
Sac en plastique pour liquides ou matériaux pulvérulents

(30) Priorität: 21.11.1988 CH 4309/88
(43) Veröffentlichungstag der Anmeldung: 30.05.1990
(73) Patentinhaber: IVERS-LEE AG, CH-3400 Burgdorf (CH)
(72) Erfinder: Schneider, Martin, CH-4565 Recherswil (CH)
(74) Vertreter: Tschudi, Lorenz

(56) Entgegenhaltungen:
- FR-A- 2 059 363
- FR-A- 2 550 768
- GB-A- 2 130 173
- US-A- 220 510
- US-A- 3 734 154

## Beschreibung

Die Erfindung betrifft einen Kunststoffbeutel gemäss dem Oberbegriff des Patentanspruches 1.

Bekannte, aus zwei Kunststoff-Folien gebildete Beutel zum Aufnehmen einer Flüssigkeit oder eines pulverförmigen Materials, z.B. Suppenpulver, sind rechteckig ausgebildet. Zum Oeffnen dieser Beutel wird eine Ecke abgerissen bzw. abgeschnitten. Der Nachteil bei diesen bekannten Kunststoffbeuteln besteht darin, dass sie, wenn nicht der gesamte Inhalt verbraucht wird, nicht mehr auf eine einfache Weise wieder verschlossen werden können. Aus der GB-A-2 130 173 ist ein Kunststoffbeutel vorbekannt, bei dem durch Abschnitte der Kunststoff-Folie ein Beutelhals gebildet wird, der dieselbe Breite wie der Beutel aufweist. Im mittleren Bereich des Beutelhalses ist ein Plättchen aus einem plastisch verformbaren Material zum Verschliessen des Beutels angeordnet, wobei das Plättchen auf der einen Seite mit dem Beutelhals verbunden ist. Der Beutelhals weist eingefaltete Seitenteile auf, wobei zum Offenhalten des Beutelhalses diese eingefalteten Teile gestreckt werden müssen. Lediglich durch Biegen des Plättchens könnte bei diesem Beutel eine genügende Offenhaltung des Beutelhalses nicht erzielt werden. Zum Verschliessen des Beutels wird das Plättchen umgebogen.

Es ist Aufgabe der Erfindung, einen Kunststoffbeutel der eingangsgenannten Art zu schaffen, der sich als Nachfüllbeutel eignet und sich nach Gebrauch wieder problemlos verschliessen lässt. Das im Beutelhals angeordnete Plättchen soll sich auch dazu eignen, den Beutelhals während des Entnehmens des im Beutelenthaltenen Inhaltes zu öffnen. Der erfindungsgemässe Kunststoffbeutel ist durch die im kennzeichnenden Teil des Patentanspruches 1 angeführten Merkmale gekennzeichnet.

Besondere Ausführungsbeispiele sind in den abhängigen Ansprüchen definiert.

Der Erfindungsgegenstand ist nachstehend mit Bezugnahme auf die Zeichnung beispielsweise näher erläutert. Es zeigen:
Fig. 1 die Ansicht eines Ausführungsbeispiels des erfindungsgemässen Kunststoffbeutels,
Fig. 2 den Beutelhals in der Offenstellung, in schaubildlicher Darstellung,
Fig. 3 einen Schnitt entlang der Linie III-III der Fig. 2,
Fig. 4 den Beutelhals in der Schliessstellung, in schaubildlicher Darstellung,
Fig. 5 den oberen Teil eines weiteren Ausführungsbeispieles des erfindungsgemässen Kunststoffbeutels in der Ansicht,
Fig. 6 den Beutelhals des Beutels gemäss der Fig. 5 in der Offenstellung, in der Draufsicht,
Fig. 7 einen Schnitt entlang der Linie VII-VII,
Fig. 8 die Ansicht eines dritten Ausführungsbeispieles des erfindungsgemässen Kunststoffbeutels in einem kleineren Massstab gezeichnet, und
Fig. 9 ein viertes Ausführungsbeispiel des erfindungsgemässen Kunststoffbeutels.

Der in der Fig. 1 gezeigte Kunststoffbeutel 1 ist aus zwei im wesentlichen rechteckigen, übereinander gelegten Kunststoff-Folien 2 hergestellt. An einer der oberen Ecken weisen beide Folien 2 je einen Abschnitt 3 auf. Die Abschnitte 3 bilden zusammen einen Beutelhals 4. Die Randbereiche der Folien 2 und der Abschnitte 3 sind mit Ausnahme der Halsöffnung 5 miteinander verschweisst bzw. heiss versiegelt. An einer dem Beutelhals gegenüberliegenden Stelle ist ein Spickel 6 zum Bilden eines Beutelbodens eingesetzt. Anstelle mit Hilfe des Spickels kann der Beutelboden durch Einfalten der Folie erhalten werden, wenn nur eine einzige Folie zum Bilden des Beutels verwendet wird.

Das Füllgut, z.B. eine Flüssigkeit, kann durch ein nicht dargestelltes Rohrstück, das durch die Halsöffnung 5 in das Innere des Beutels 1 hineinragt, in den Beutel eingefüllt werden. Nach dem Füllen des Behälters werden nach dem Entfernen des genannten Rohrstückes die Ränder der Halsöffnung 5 ebenfalls verschweisst. Das Füllgut kann auch durch den noch nicht versiegelten Griff eingefüllt werden.

Im Beutelhals 4 ist ein rechteckiges Plättchen 7 aus einem plastisch verformbaren Material angeordnet. Das Plättchen 7 ist zumindest auf einer Seite mit einer heisssiegelfähigen Beschichtung versehen oder mit einem Schutzbelag beschichtet, beispielsweise mit einem Kunststoff, oder lackiert und entlang einer Längsseite an dem benachbarten Folienabschnitt 3 angeschweisst. Der angeschweisste Flächenbereich 8 ist in den Fig. 1 und 2 durch die schraffierte Fläche angedeutet.

Das Plättchen 7 kann beispielsweise aus Aluininium, Kupfer oder Zinn bestehen. Das Plättchen 7 ist mit zwei Reihen von zueinander parallel verlaufenden Sicken 9 versehen. Durch die Sicken 9 wird die Steifheit des Plättchens 7 erhöht. Auf diese Weise ist es möglich, bei gleicher Steifheit ein dünneres Plättchen 7 zu verwenden. An der dem Beutelhals 4 gegenüberliegenden oberen Ecke des Beutels 1 kann eine Lasche angeformt sein, die das Aufhängen des Beutels 1 an einem Hacken ermöglicht.

Das Plättchen 7 hat bis zum Oeffnen der Halsöffnung 5 beispielsweise durch Abschneiden der die Halsöffnung 5 verschliessenden Schweissnaht keine Funktion. Zur Entnahme eines Teils der im Beutel 1 enthaltenen Flüssigkeit wird das Plättchen 7 um eine in den Fig. 1 und 2 strichpunktiert gezeichnete Längsachse 10 gebogen, welche sich zwischen den beiden Reihen der Sicken 9 erstreckt.

In den Fig. 2 und 3 ist der Beutelhals 4 im offenen Zustand gezeichnet. Die beiden Folienabschnitte 3 werden durch das um die Längsachse 10 gebogene Plättchen 7 in der Offenstellung gehalten, wie dies deutlich aus der Fig. 3 erkennbar ist. Die Flüssigkeit kann praktisch ungehindert durch den durch das Plättchen 7 offengehaltenen Beutelhals 4 aus dem Beutel 1 ausfliessen, wenn dieser entsprechend geneigt wird.

Wenn die gewünschte Menge an Flüssigkeit aus dem Beutel 1 entnommen worden ist, so wird das Plättchen 7 wieder zurückgebogen, so dass beide Reihen von Sicken 9 wieder in einer Ebene liegen. Alsdann wird das Plättchen 7 mit dem ganzen Beutelhals 4 um eine quer zur vorgenannten Längsachse 10 verlaufende Achse 11 gebogen, wie dies in der Fig. 4 dargestellt ist. Der äussere Teil des Beutelhalses 4 wird durch das Plättchen 7 in der im wesentlichen um 180° gegenüber dem Halsansatz gebogenen Stellung gehalten. In dieser Stellung ist der Beutel 1 zwar nicht hermetisch dicht verschlossen, aber der Austritt von Flüssigkeit ist zumindest sehr stark erschwert.

Die obenerwähnte Kunststoff-Folie kann eine Monofolie, eine Verbund-Folie aus zwei Kunststoff-Folien, z.B. Polyaethylen- und Polyester-Folien oder eine Verbund-Folie aus einer Kunststoff-Folie und einer Metall-Folie sein.

Die Fig. 5 bis 7 zeigen ein zweites Ausführungsbeispiel des erfindungsgemässen Beutels. Dieser Beutel besitzt ebenfalls einen aus Abschnitten 12 der Folien gebildeten Beutelhals 13. Im Innern des Beutelhalses 13 ist ein Plättchen 14 aus einem plastisch verformbaren Material angeordnet, dessen Randbereich 15 vollständig mit einem der Folienabschnitte 12 verschweisst bzw. versiegelt ist. Innerhalb des verschweissten Randbereiches ist ein Lappen 16 ausgestanzt; der Lappen 16 wird zum Offenhalten des Beutelhalses 13 während dem Entnehmen der im Beutel enthaltenen Flüssigkeit in Richtung desjenigen Folienabschnittes 12 gebogen, der nicht mit dem Plättchen 14 verbunden ist. Dieser Zustand ist in der Fig. 7 im Schnitt dargestellt.

Zum Verschliessen des Beutelhalses 13 wird zuerst der Lappen 16 wieder in die Ebene des Plättchens 14 zurückgebogen. Anschliessend wird das Plättchen 14 zusammen mit dem Beutelhals 13 um eine quer durch den Beutelhals 13 verlaufende Achse im wesentlichen um 180° umgebogen.

Anschliessend an den oberen, nicht durch den Beutelhals 13 belegten Teil des Beutels sind Abschnitte der den Beutel bildenden Folien zu einem Griff 17 ausgebildet.

Der Griff 17 weist eine Aussparung 18 auf und die beiden, den Griff 17 bildenden Folienabschnitte werden durch mehrere, vorzugsweise parallel verlaufende Schweissnähte 19 zusammengehalten. Der Beutelhals 13 und der benachbarte Griff 17 sind bis auf einen Steg 20 durch einen Schlitz 21 voneinander getrennt. Der Steg 20 bildet eine Sollbruchstelle, an welcher der Beutelhals 13 vollständig vom Griff 17 getrennt werden kann, um den Beutelhals verschliessen zu können. Zum Erleichtern des Loslösens des Beutelhalses 13 vom Griff 17 ist bei dem Steg 20 eine Kerbe 22 angeordnet. Zum Verhindern, dass der Schlitz 21 im Bereich des Beutelhalsansatzes ungewollt weiter reisst, ist wenigstens an dem zum genannten Ansatz benachbarten Ende des Schlitzes 21 eine runde Oeffnung 23 vorgesehen.

Die Fig. 8 zeigt ein drittes Ausführungsbeispiel des erfindungsgemässen Kunststoffbeutels. Dieser Beutel 24 weist einen Beutelhals 25 und einen Spickel 26 zum Bilden eines Bodens auf. Innerhalb des Beutelhalses 25 ist ein Plättchen 27 angeordnet, das beispielsweise gleich ausgebildet sein kann wie das Plättchen 7 gemäss dem in der Fig. 1 dargestellten Beutel. Der Beutel 24 besitzt einen Griff 28 zum Erleichtern des Ausgiessens der Flüssigkeit. Das Oeffnen und Verschliessen des Beutelhalses 25 erfolgt auf die gleiche Weise wie beim Ausführungsbeispiel gemäss den Fig. 1 bis 4.

Die Fig. 9 zeigt ein viertes Ausführungsbeispiel des erfindungsgemässen Kunststoffbeutels. Der Beutel 29 ist keilförmig ausgebildet, wobei der bei der engsten Stelle angeordnete Endbereich als Beutelhals 30 ausgebildet ist. Im dem Beutelhals gegenüberliegenden breiteren Endbereich ist ein Spickel 31 zum Bilden des Beutelbodens eingesetzt. Innerhalb des Beutelhalses 30 ist ein Plättchen 32 befestigt, das ähnlich ausgebildet ist, wie das Plättchen 14 gemäss dem Ausführungsbeispiel nach den Fig. 5 bis 7. Auf der einen Seite des Beutels 29 ist ein sich vom Boden des Behälters bis zum äussersten Rand des Beutelhalses 30 erstreckender Griff 33 angeordnet. Der Beutelhals 30 ist mit Ausnahme eines Steges 34 durch einen Schlitz 35 vom oberen Teil des Griffes 33 getrennt. Zum Erleichtern des Abtrennens des Beutelhalses 30 vom oberen Teil des Griffes 33 ist eine Kerbe 36 beim Steg 34 vorgesehen.

Die oben mit Bezugnahme auf die Fig. 1 bis 7 beschriebenen Beutel könnten auch aus einem endlosen Kunststoffschlauch hergestellt werden, wobei dann die seitlichen Schweissnähte entfallen würden.

Die obenbeschriebenen Beutel eignen sich insbesondere für sogenannte Nachfüll- bzw. Mehrportionenpackungen. Die Beutel sind bis zum Verbraucher vollkommen dicht gesiegelt und können nach dem oeffnen-mehrmals wieder einigermassen dicht verschlossen werden. Nach dem vollständigen Entleeren werden diese Beutel in den Abfall geworfen, wo sie nur sehr wenig Platz beanspruchen.

## Patentansprüche

1. Kunststoffbeutel (1) zur Aufnahme einer Flüssigkeit oder eines pulverförmigen Materials, welcher aus einer gefalteten Kunststoff-Folie oder aus zwei aufeinandergelegten Kunststoff-Folien (2) hergestellt ist, wobei einander benachbarte Randbereiche der Kunststoff-Folien miteinender verschweist bzw. versiegelt sind und wobei der Kunststoffbeutel so gestaltet ist, dass ein durch Abschnitte (3; 12) der Kunststoff-Folien gebildeter Beutelhals (4; 13; 25; 30) vorhanden ist, dass zum Offenhalten bzw. Verschliessen des Beutelhalses ein Plättchen (7; 14; 27; 32) aus einem plastisch verformbaren Material im Beutelhals angeordnet ist und dass wenigstens ein Teil des Randbereiches des Plättchens (7; 14; 27; 32) mit mindestens einem der den Beutelhals bildenden Kunststoff-Folienabschnitte (3; 12) verbunden ist, dadurch gekennzeichnet, dass das Plättchen (7) zwei Reihen von im wesentlichen parallel verlaufenden Sicken (9) aufweist oder im Plättchen (14) wenigstens ein Lappen (16) ausgestanzt ist, dessen eine Seite mit dem restlichen Teil des Plättchens verbunden ist.

2. Beutel nach Anspruch 1, dadurch gekennzeichnet, dass dem Beutelhals benachbarte Kunststoff-Folienabschnitte als Handgriff (17; 28; 33) ausgebildet sind.

3. Beutel nach Anspruch 2, dadurch gekennzeichnet, dass das den Folienabschnitten des Handgriffes (17; 33) benachbarte Ende der den Beutelhals (13; 30) bildenden Folienabschnitte (12) mit den Folienabschnitten des Handgriffes über einen als Sollbruchstelle dienenden Steg (20; 34) verbunden ist.

4. Beutel nach einem der Ansprüche 1 bis 3, dadurch gekennzeichnet, dass das Plättchen (7; 14; 27) so im Beutelhals (4; 13; 25) angeordnet ist, dass ein Teil des Plättchens in den Innenraum des Beutels hineinragt.

5. Beutel nach einem der vorhergehenden Ansprüche, dadurch gekennzeichnet, dass das Plättchen (7; 14) aus einem Metall, z.B. Aluminium, hergestellt ist.

6. Beutel nach einem der vorhergehenden Ansprüche, dadurch gekennzeichnet, dass das Plättchen wenigstens auf einer Seite mit einer heisssiegelfähigen Beschichtung versehen oder mit einem Schutzbelag beschichtet ist.

7. Beutel nach einem der vorhergehenden Ansprüche, dadurch gekennzeichnet, dass die Kunststoff-Folie eine Mono- oder eine Verbundfolie ist.

8. Beutel nach Anspruch 7, dadurch gekennzeichnet, dass die Verbundfolie die Kunststoff-Folie und eine Metallfolie aufweist.

9. Beutel nach Anspruch 7, dadurch gekennzeichnet, dass die Verbundfolie eine Polyaethylenschicht und eine Polyesterschicht aufweist und dass sich die Polyaethylenschicht vorzugsweise auf der Innenseite des Beutels befindet.

## Claims

1. A plastic bag (1) for holding a liquid or a powdery material, made from a folded plastic film sheet or from two superposed plastic film sheets (2), adjoining edge portions of the plastic film sheets being welded or sealed to one another, and the plastic bag being designed so that there is a bag neck (4; 13; 25; 30) formed by sections (3; 12) of the plastic film sheets, so that a small plate (7; 14; 27; 32) made of a plastically deformable material is disposed in the bag neck to hold open or close the bag neck, and so that at least part of the edge portion of the small plate (7; 14; 27; 32) is joined to at least one of the plastic film sheet sections (3; 12) forming the bag neck, characterized in that the small plate (7) has two rows of substantially parallel reinforcing fins (9) or at least one tongue (16), one of whose sides is joined with the rest of the small plate, is punched out in said small plate (14).

2. The bag of claim 1, characterized in that sections of plastic film sheet adjoining the bag neck are designed as a handle (17; 28; 33).

3. The bag of claim 2, characterized in that the end of the film sheet sections (12) forming the bag neck (13; 30) adjoining the film sheet sections of the handle (17; 33) are joined with the film sheet sections of the handle via a crosspiece (20; 34) serving as a breaking point.

4. The bag of one of claims 1 to 3, characterized in that the small plate (7; 14; 27) is disposed in the bag neck (4; 13; 25) in such a way that a part of the small plate projects into the interior of the bag.

5. The bag of one of the preceding claims, characterized in that the small plate (7; 14) is made of a metal, eg. aluminium.

6. The bag of one of the preceding claims, characterized in that the small plate is coated on at least one side with a heat-sealable coating, or with a protective covering.

7. The bag of one of the preceding claims, characterized in that the plastic film sheet is a single or composite film.

8. The bag of claim 7, characterized in that the composite film sheet comprises the plastic film sheet and a metal sheet.

9. The bag of claim 7, characterized in that the composite film sheet comprises a polyethylene sheet and a polyester sheet, and in that the polyethylene sheet is preferably situated on the inside of the bag.

## Revendications

1-Sac en plastique (1) pour liquides ou matériaux pulvérulents, constitué d'une feuille de plastique pliée ou de deux feuilles de plastique (2) disposées l'une sur l'autre, les bordures voisines de chacune des feuilles étant soudées, respectivement scellées ensemble, le sac de plastique étant ainsi constitué que, un col de sac (4;13;25;30) est aménagé à travers une section (3;12) des feuilles de plastique, une plaquette (7;14;27;32) en matériau plastique déformable est disposée dans le col de sac pour ouvrir, respectivement fermer le col de sac, et au-moins une partie de la bordure de la plaquette (7;14;27;32) est liée avec au-moins une des sections de feuilles de plastique (3;12) formant le col de sac, caractérisé en ce que la plaquette (7) comprend deux rangées de moulures (9) généralement parallèles, ou en ce qu'au-moins une languette (16) est poinçonnée dans la plaquette (14), dont un côté est relié à la plaquette.

2-Sac selon la revendication 1, caractérisé en ce que des sections des feuilles de plastique voisines du col de sac sont formées en poignées (17;28;33).

3-Sac selon la revendication 2, caractérisé en ce que l'extrémité de la feuille de plastique (12) formant le col de sac (13;30) voisine des feuilles de plastique de la poignée (17;33) est reliée aux feuilles de plastique de la poignée par une nervure (20;34) formant amorce de rupture.

4-Sac selon l'une des revendications 1 à 3, caractérisé en ce que la plaquette (7;14;27) est disposée dans le col de sac (4;13;25) de telle manière qu'une partie de la plaquette fait saillie dans l'espace intérieur du sac.

5-Sac selon l'une des revendications précédentes, caractérisé en ce que la plaquette (7;14) est en métal, par exemple en aluminium.

6-Sac selon l'une des revendications précédentes, caractérisé en ce que la plaquette est munie, sur au-moins une face, d'un enduit pouvant être scellé à chaud ou d'une couche de protection.

7-Sac selon l'une des revendications précédentes, caractérisé en ce que la feuille de plastique est une feuille unique ou une feuille assemblée.

8-Sac selon la revendication 7, caractérisé en ce que la feuille assemblée comprend la feuille de plastique et une feuille métallique.

9-Sac selon la revendication 7, caractérisé en ce que la feuille assemblée comprend une couche de polyéthylène et une couche de polyester et en ce que la couche de polyéthylène est disposée de préférence sur la face interne du sac.
